# EUROPÄISCHE PATENTSCHRIFT

(11) **EP 3 348 735 B1**
(45) Veröffentlichungstag und Bekanntmachung des Hinweises auf die Patenterteilung: **10.07.2019**
(21) Anmeldenummer: 18150605.6
(22) Anmeldetag: 08.01.2018
(51) Int. Cl.: E04D 1/34

(54) **HALTEKLAMMER FÜR EINE DACHPFANNE**
RETAINING CLIP FOR A ROOFING PLATE
ÉTRIER DE RETENUE POUR UNE TUILE

(30) Priorität: 17.01.2017 DE 202017100210 U
(43) Veröffentlichungstag der Anmeldung: 18.07.2018
(73) Patentinhaber: BTS BauTechnischeSysteme GmbH & Co. KG, 45731 Waltrop (DE)
(72) Erfinder: SAWATZKI, Günter, 48249 Dülmen (DE)
(74) Vertreter: Meinke, Jochen

(56) Entgegenhaltungen:
- DE-A1- 3 941 216
- DE-B3-102009 016 548
- DE-U1-202013 105 794

## Beschreibung

Die Erfindung betrifft eine Halteklammer für eine Dachpfanne, insbesondere zur Befestigung im Kehlbereich, mit einem im Wesentlichen U-förmigen Grundkörper aus Metall mit zwei auf die Dachpfanne aufschiebbaren U-Schenkeln und einem die beiden U-Schenkel verbindenden Stegbereich, wobei wenigstens eine Befestigungsöffnung vorgesehen ist, durch welche eine Befestigungsschraube zur Befestigung an der Dachunterkonstruktion, insbesondere an einer Drucksparre im Kehlbereich, hindurchgeführt ist.

Bei der Verlegung von Dachpfannen, beispielsweise im Bereich eines Grates oder einer Kehle, ist die Dachpfanne jeweils an die baulichen Gegebenheiten des Daches anzupassen. Dazu wird ein Teil der Dachpfanne entfernt, was häufig dazu führt, dass die angepasste Dachpfanne nicht mehr in der üblichen Weise an einer Dachlatte einhängbar ist, da die an der Unterseite an der Dachpfanne befindliche Einhängenase nicht mehr vorhanden ist. Ein Dachdecker behilft sich dann häufig dadurch, dass er die Dachpfanne durchbohrt und mit einer Schraube oder einem Draht an der Dachunterkonstruktion befestigt. Eine derartige Befestigung ist zeit- und materialaufwendig, denn häufig zerbrechen die hochempfindlichen Dachpfannen beim Durchbohren.

Zur Befestigung solcher zugeschnittener Dachpfannen bzw. Dachziegel im Gratbereich sind verschiedene Halteklammern bekannt. So ist aus DE 20 2013 105 794 U1 eine Halteklammer der Anmelderin bekannt, welche einen im Wesentlichen U-förmigen Grundkörper aus Metall mit zwei auf die Dachpfanne aufschiebbaren U-Schenkeln aufweist, wobei die U-Schenkel angrenzend an den die U-Schenkel verbindenden Stegbereich jeweils eine miteinander fluchtende Öffnung aufweisen, durch welche eine Befestigungsschraube zur Befestigung an der Dachunterkonstruktion, insbesondere an einer Gratsparre, hindurchgeführt ist, wobei die beiden U-Schenkel des Grundkörpers nach innen federnd ausgebildet sind, wobei eine Öffnung als Gewindebohrung für die Befestigungsschraube ausgebildet ist und im Bereich der anderen Öffnung ein Auflagerpunkt für das freie Ende der Befestigungsschraube vorgesehen ist.

Mit einer solchen Halteklammer ist auf einfache und leicht handhabbare Weise eine sichere Befestigung von Dachziegeln, insbesondere im Gratbereich, möglich. Dabei werden zum Einführen der Dachpfanne die U-Schenkel entgegen der Federkraft aufgespreizt und liegen nach dem Einschieben der Dachpfanne aufgrund der Federspannung fest an der Dachpfanne an. Anschließend kann die Halteklammer mit der Dachpfanne durch Einführen der Befestigungsschraube und Einschrauben derselben in die Dachunterkonstruktion leicht und sicher befestigt werden. So weist die Befestigungsschraube eine Doppelfunktion auf, diese ist zunächst so in die Halteklammer eingesetzt, dass ihr freies Ende am Auflagerpunkt anliegt. Zur Erleichterung der Einführung der Dachpfanne in die Halteklammer wird die Befestigungsschraube eingeschraubt und liegt dabei mit ihrem freien Ende am Auflagerpunkt an. Durch diese Einschraubbewegung werden die beiden U-Schenkel entgegen der Federkraft auseinanderbewegt, so dass die Dachpfanne leicht eingeschoben bzw. die Halteklammer leicht aufgeschoben werden kann. Anschließend wird die Befestigungsschraube wieder ein Stück herausgeschraubt, so dass die Federlaschen aufgrund der Federvorspannung fest an der Dachpfanne anliegen. Die Befestigungsschraube wird anschließend durch die andere Öffnung hindurchgeführt und kann in die Dachunterkonstruktion eingeschraubt werden.

Diese Halteklammer ist für Dachpfannen im Gratbereich sehr gut geeignet, eignet sich aber nicht für die Befestigung von geschnittenen Dachpfannen im Kehlbereich. Anders als bei geschnittenen Dachpfannen im Gratbereich, bei denen der Kopf entfernt bzw. abgeschnitten wird, wird im Kehlbereich der Fuß entfernt, was zur Folge hat, dass die Halteklammer nicht im geschnittenen Bereich, wie beim Grat, angesetzt wird, sondern am unbearbeiteten Kopf der Dachpfanne. Verschiedene Dachziegel bzw. Dachpfannen haben jedoch teilweise extrem unterschiedlich ausgestaltete Kopfformen, was eine sichere Anlage von Halteklammern im Kopfbereich erschwert und andererseits auch die Befestigung der Halteklammer an der Dachunterkonstruktion problematisch macht.

Aus DE 10 2009 016 548 B3 ist eine Halteklammer bekannt, die auch zur Befestigung im Kehlbereich geeignet sein soll. Diese Halteklammer wird mit Hilfe eines Drahtes befestigt. Eine solche Drahtbefestigung weist jedoch deutliche Nachteile auf. Einerseits ist die Verarbeitung umständlich, da der Draht in der Regel länger als 30 cm ist, was unhandlich ist und es für den Dachdecker nicht eindeutig erkennbar macht, wie die Halteklammer tatsächlich befestigt werden muss. Andererseits muss der Haltedraht auf Spannung verlegt werden, um zu verhindern, dass die Dachpfanne nicht abrutscht. Dies erschwert die Handhabung. Außerdem wird die Halteklammer auf die Dachpfanne aufgeschlagen, wodurch die Dachpfanne beschädigt werden kann.

Aufgabe der Erfindung ist es, eine verbesserte Halteklammer für Dachziegel vorzuschlagen, die einfach handhabbar ist und eine sichere Dachziegelbefestigung, insbesondere im Kehlbereich, gewährleistet.

Diese Aufgabe wird bei einer Halteklammer der eingangs bezeichneten Art erfindungsgemäß dadurch gelöst, dass am Stegbereich eine Befestigungslasche schwenkbar angelenkt ist, welche nebeneinander mehrere Befestigungsöffnungen für die Befestigungsschraube aufweist.

Eine erfindungsgemäße Halteklammer wird zunächst auf den Kopf einer Dachpfanne aufgeschoben, so dass zwischen Dachpfanne und Halteklammer eine Verbindung entsteht. Anschließend erfolgt die Befestigung der Halteklammer an der Dachunterkonstruktion, und zwar nicht mit Hilfe eines Drahtes, sondern mittels der am Stegbereich angelenkten Befestigungslasche, die gegenüber der Dachsparre angeschraubt werden kann. Es steht somit eine flexible Wahl des Befestigungspunktes zur Verfügung. Andererseits ist die Auswahl der Befestigungspunkte nicht so groß, dass ungeschultes Personal mit der richtigen Befestigung überfordert wäre.

In besonders bevorzugter Ausgestaltung ist vorgesehen, dass im ersten U-Schenkel und im zweiten U-Schenkel jeweils eine miteinander fluchtende Öffnung zur Aufnahme einer Klemmschraube vorgesehen ist, wobei die Winkellage der beiden U-Schenkel zueinander durch Ein- oder Ausschrauben der Klemmschraube veränderbar ist. Mit Hilfe dieser Klemmschraube kann die Halteklammer fest an die jeweilige Dachpfanne angeklemmt werden, indem die Klemmschraube mehr oder weniger weit eingeschraubt wird, so dass sich die beiden U-Schenkel aufeinander zu bewegen und klemmend an der Dachpfanne anliegen. Dadurch ist eine sichere Befestigung auch für unterschiedliche Kopfgrößen von Dachpfannen gewährleistet.

In bevorzugter weiterer Ausgestaltung ist vorgesehen, dass der zweite U-Schenkel gegenüberliegend zur Öffnung im ersten U-Schenkel nach innen abgewinkelt ist, wobei in die Öffnung im zweiten U-Schenkel ein Dübel zur Aufnahme der Klemmschraube eingesteckt ist. Durch einen solchen zusätzlichen Dübel wird die Verankerung der Klemmschraube verbessert.

Dabei ist bevorzugt weiterhin vorgesehen, dass der abgewinkelte Stegbereich des zweiten U-Schenkels am freien Ende nach innen gerichtete krallenartige Vorsprünge aufweist, wodurch eine sichere Befestigung an der Unterseite der Dachpfanne weiter begünstigt wird.

Dabei kann vorteilhaft auch vorgesehen sein, dass der abgewinkelte Stegbereich zwischen den Vorsprüngen geschlitzt ausgebildet ist, wodurch die krallenartigen Vorsprünge noch bessere Federeigenschaften aufweisen.

Ferner ist vorteilhaft vorgesehen, dass der erste U-Schenkel zum Übergreifen des verdickten Kopfbereiches einer Dachpfanne zunächst in einen nach außen gerichteten Quersteg und daran angrenzend in einen parallel zum ersten U-Schenkel ausgerichteten Endsteg übergeht. Der erste U-Schenkel ist dann sozusagen treppenartig ausgebildet und kann mit diesem Bereich den Kopfbereich einer Dachpfanne gut übergreifen und der Kopf der Klemmschraube liegt unterhalb des Quersteges bzw. Endsteges und bietet somit keine ungewünschte erhöhte Auflagefläche für die darüber liegende Dachpfanne.

Die Erfindung ist nachstehend anhand der Zeichnung beispielhaft näher erläutert. Diese zeigt in
- Fig. 1: eine Seitenansicht einer Halteklammer mit Klemmschraube vor der Montage,
- Fig. 2: eine Seitenansicht einer an einer Dachpfanne und einer Dachunterkonstruktion befestigen Halteklammer,
- Fig. 3: eine Ansicht von links auf Fig. 2,
- Fig. 4: eine Ansicht von oben auf die Halteklammer und
- Fig. 5: eine Ansicht von links auf Fig. 1.

Eine Halteklammer für eine angedeutete Dachpfanne 1 mit verdicktem Kopfbereich 2, insbesondere eine im flachen Bereich der Dachpfanne 1 abgeschnittenen Dachpfanne 1 zur Verlegung im Bereich einer Dachkehle, ist in den Zeichnungen allgemein mit 3 bezeichnet. Diese Halteklammer 3 besteht aus einem im Wesentlichen U-förmigen Grundkörper aus Metall mit zwei auf die Dachpfanne 1 aufschiebbaren U-Schenkeln, nämlich einem ersten U-Schenkel 4 und einem zweiten U-Schenkel 5, die über einen Stegbereich 6 miteinander verbunden sind. Der Stegbereich 6 und die beiden U-Schenkel 4, 5 sind so flexibel ausgebildet, dass die Winkellage der beiden U-Schenkel 4, 5 zueinander in nachfolgend näher beschriebener Weise veränderbar ist.

Zur Befestigung der Halteklammer 3 und somit der Dachpfanne 1 an einer Dachsparre 7 im Bereich einer Dachkehle ist am Stegbereich 6 der Halteklammer 3 eine Befestigungslasche 8 verschwenkbar angelenkt. Dazu ist am entsprechenden Ende der Befestigungslasche 8 eine Bohrung 9 vorgesehen, genauso wie im Stegbereich 6, durch welche ein nicht dargestellter nietartiger Drehzapfen hindurchgesteckt ist. Die Befestigungslasche 8 weist beabstandet von der Bohrung 9 nebeneinander mehrere Befestigungsöffnungen 10 für eine Befestigungsschraube 11 auf.

Bevorzugt sind die beiden U-Schenkel 4, 5 des U-förmigen Grundkörpers der Halteklammer 3 nicht geradlinig ausgebildet, sondern in nachfolgend näher beschriebener Weise gestaltet. Dabei ist bevorzugt vorgesehen, dass angrenzend an den Stegbereich 6 im ersten U-Schenkel 4 eine Öffnung 12 und mit dieser fluchtend im zweiten U-Schenkel 5 eine Öffnung 13 ausgespart sind. Beide Öffnungen 12 und 13 dienen zur Aufnahme einer Klemmschraube 14, deren Kopf mit 15 bezeichnet ist.

Der zweite U-Schenkel 6 ist gegenüberliegend zu der Öffnung 12 nach innen abgewinkelt ausgebildet, wobei die so gebildete Innenkante des zweiten U-Schenkels 5 mit 16 bezeichnet ist. Durch Einschrauben der Klemmschraube 14 in die Öffnungen 12 und 13 oder durch Herausschrauben ist es möglich, die Winkellage der beiden U-Schenkel 4 oder 5 zueinander zu verändern, um nach dem Aufstecken der Halteklammer 3 auf den Kopfbereich 2 einer Dachpfanne 1 eine klemmende Anlage der beiden U-Schenkel 4, 5 an der Dachpfanne 1 zu gewährleisten, und zwar auch für unterschiedlich große Dachpfannen.

Bevorzugt ist in die Öffnung 13 im zweiten U-Schenkel 5 ein Dübel 17 zur Aufnahme der Klemmschraube 14 eingesteckt. Durch einen solchen zusätzlichen Dübel 16 wird die Verankerung der Klemmschraube 14 verbessert.

Der an die Innenkante 16 des zweiten U-Schenkels 5 angrenzende abgewinkelte Stegbereich 18 des zweiten U-Schenkels 5 weist am freien Ende vorzugsweise zwei nach innen gerichtete krallenartige Vorsprünge 19 auf, wobei zwischen den beiden Vorsprüngen 19 ein Schlitz 20 ausgespart ist, um die Flexibilität der beiden Vorsprünge 19 zwecks federnder Anlage an der Unterseite der Dachpfanne 1 zu vergrößern.

Der erste U-Schenkel 4 der Halteklammer 3 geht zum Übergreifen des verdickten Kopfbereiches 2 der Dachpfanne 1 zunächst in einen nach außen gerichteten Quersteg 21 und daran angrenzend in einen parallel zum ersten U-Schenkel 4 ausgerichteten Endsteg 22 über, d.h. der äußere Bereich des ersten U-Schenkels 4 ist sozusagen treppenartig ausgestaltet. Dadurch wird die Flexibilität des ersten U-Schenkels 4 erhöht, um eine Anpassung der Halteklammer 3 an unterschiedliche Dicken des Kopfbereiches 2 von unterschiedlichen Dachpfannentypen zu gewährleisten. Außerdem liegt dadurch der Kopf 15 der Klemmschraube 14 unterhalb des Quersteges 21 bzw. Endsteges 22 und bietet somit keine ungewünschte erhöhte Auflagefläche für die darüber liegende Dachpfanne.

Die Halteklammer 3 befindet sich werkseitig in der in Fig. 1 dargestellten Lage, d.h. die Klemmschraube 14 ist in die Öffnungen 12, 13 bzw. den Dübel 17 so weit eingeschraubt, dass die beiden U-Schenkel 4, 5 sich in ihrer Ruhelage ohne Vorspannung befinden. Wenn zum Aufschieben der Halteklammer 3 auf den Kopfbereich 2 einer Dachpfanne 1 diese Winkellage der U-Schenkel 4, 5 zueinander noch nicht ausreicht, kann die Klemmschraube 14 noch weiter herausgeschraubt und die U-Schenkel 4, 5 von Hand leicht gespreizt werden. Nach dem Aufschieben der Halteklammer 3 auf den Kopfbereich der Dachpfanne 1 wird die Klemmschraube 14 eingeschraubt, bis sich die beiden U-Schenkel 4, 5 klemmend an die Ober- bzw. Unterseite der Dachpfanne 1 anlegen. Anschließend wird die Befestigungslasche 8 gegenüber dem Stegbereich 6 so verschwenkt, dass sich eine Befestigungsöffnung 10 in geeigneter Position gegenüber der Dachsparre 7 befindet. Danach wird die Befestigungsschraube 11 durch eine dieser Befestigungsöffnungen 10 hindurchgesteckt und in die Dachsparre 7 eingeschraubt, und zwar so tief, bis die Halteklammer 3 und damit die Dachpfanne 1 an der Dachsparre 7 gesichert ist.

Natürlich ist die Erfindung nicht auf das dargestellte Ausführungsbeispiel beschränkt. Weitere Ausgestaltungen sind möglich, ohne den Grundgedanken zu verlassen. So können die U-Schenkel 4, 5 auch eine andere geometrische Form aufweisen. Wesentlich ist, dass am Stegbereich 6 der Halteklammer 3 eine verschwenkbare Befestigungslasche 8 mit Befestigungsöffnungen 10 vorgesehen ist.

### Bezugszeichenliste:

- 1: Dachpfanne
- 2: Kopfbereich
- 3: Halteklammer
- 4: erster U-Schenkel
- 5: zweiter U-Schenkel
- 6: Stegbereich
- 7: Dachsparre
- 8: Befestigungslasche
- 9: Bohrung
- 10: Befestigungsöffnungen
- 11: Befestigungsschraube
- 12: Öffnung
- 13: Öffnung
- 14: Klemmschraube
- 15: Kopf
- 16: Innenkante
- 17: Dübel
- 18: abgewinkelter Stegbereich
- 19: krallenartige Vorsprünge
- 20: Schlitz
- 21: Quersteg
- 22: Endsteg

## Patentansprüche

1. Halteklammer für eine Dachpfanne (1), insbesondere zur Befestigung im Kehlbereich, mit einem im Wesentlichen U-förmigen Grundkörper aus Metall mit zwei auf die Dachpfanne (1) aufschiebbaren U-Schenkeln (4, 5) und einem die beiden U-Schenkel (4, 5) verbindenden Stegbereich (6), wobei wenigstens eine Befestigungsöffnung vorgesehen ist, durch welche eine Befestigungsschraube (11) zur Befestigung an der Dachunterkonstruktion, insbesondere an einer Dachsparre (7) im Kehlbereich, hindurchgeführt ist,
**dadurch gekennzeichnet,**
**dass** am Stegbereich (6) eine Befestigungslasche (8) schwenkbar angelenkt ist, welche nebeneinander mehrere Befestigungsöffnungen (10) für die Befestigungsschraube (11) aufweist.

2. Halteklammer nach Anspruch 1,
**dadurch gekennzeichnet,**
**dass** im ersten U-Schenkel (4) und im zweiten U-Schenkel (5) jeweils eine miteinander fluchtende Öffnung (12, 13) zur Aufnahme einer Klemmschraube (14) vorgesehen ist, wobei die Winkellage der beiden U-Schenkel (4, 5) zueinander durch Ein- oder Ausschrauben der Klemmschraube (14) veränderbar ist.

3. Halteklammer nach Anspruch 2,
**dadurch gekennzeichnet,**
**dass** der zweite U-Schenkel (5) gegenüberliegend zur Öffnung (12) im ersten U-Schenkel (4) nach innen abgewinkelt ist, wobei in die Öffnung (13) im zweiten U-Schenkel (5) ein Dübel (17) zur Aufnahme der Klemmschraube (14) eingesteckt ist.

4. Halteklammer nach Anspruch 3,
**dadurch gekennzeichnet,**
**dass** der abgewinkelte Stegbereich (18) des zweiten U-Schenkels (5) am freien Ende nach innen gerichtete krallenartige Vorsprünge (19) aufweist.

5. Halteklammer nach Anspruch 4,
**dadurch gekennzeichnet,**
**dass** der abgewinkelte Stegbereich (18) zwischen den Vorsprüngen (19) geschlitzt ausgebildet ist.

6. Halteklammer nach einem oder mehreren der Ansprüche 1 bis 5,
**dadurch gekennzeichnet,**
**dass** der erste U-Schenkel (4) zum Übergreifen des verdickten Kopfbereiches (2) einer Dachpfanne (1) zunächst in einen nach außen gerichteten Quersteg (21) und daran angrenzend in einen parallel zum ersten U-Schenkel (4) ausgerichteten Endsteg (22) übergeht.

## Claims

1. Retaining clip for a roof tile (1), in particular for fastening in the valley region, having an substantially U-shaped metal base body with two U-limbs (4, 5) which can be pushed onto the roof tile (1) and a web region (6) connecting the two U-limbs (4, 5), wherein at least one fastening opening is provided through which a fastening screw (11) for fastening to the roof substructure, in particular to a rafter (7) in the valley region, is passed,
**characterised in that**
a fastening strap (8), which has several adjacent fastening openings (10) for the fastening screw (11), is pivotably articulated to the web region (6).

2. Retaining clip according to claim 1,
**characterised in that**
openings (12, 13) for receiving a clamping screw (14), said openings being aligned with one another, are provided in both the first U-limb (4) and the second U-limb (5), wherein the angular position of the two U-limbs (4, 5) relative to one another can be varied by screwing in or unscrewing the clamping screw (14).

3. Retaining clip according to claim 2,
**characterised in that**
the second U-limb (5) is angled inwards opposite the opening (12) in the first U-limb (4), a dowel (17) for receiving the clamping screw (14) being inserted into the opening (13) in the second U-limb (5).

4. Retaining clip according to claim 3,
**characterised in that**
the angled web region (18) of the second U-limb (5) has claw-like projections (19) directed inwards at the free end.

5. Retaining clip according to claim 4,
**characterised in that**
the angled web region (18) is slotted between the projections (19).

6. Retaining clip according to one or more of claims 1 to 5,
**characterised in that**
the first U-limb (4) for engaging over the thickened head region (2) of a roof tile (1) first merges into an outwardly directed transverse web (21) and, adjacent thereto, into an end web (22) aligned parallel to the first U-limb (4).

## Revendications

1. Étrier de retenue pour une tuile (1), en particulier pour la fixation dans la zone de noue, avec un corps de base globalement en forme de U, en métal, avec deux branches de U (4, 5) pouvant être glissées sur la tuile (1) et avec une zone de traverse (6) reliant les deux branches de U (4, 5), dans lequel il est prévu au moins un trou de fixation à travers lequel une vis de fixation (11) est guidée en vue de la fixation à l'ossature de toit, en particulier à un chevron (7) dans la zone de noue,
**caractérisé en ce que**,
une éclisse de fixation (8) est articulée de manière à pouvoir pivoter au niveau de la zone de traverse (6), laquelle éclisse de fixation inclut les uns à côté des autres plusieurs trous de fixation (10) destinés à la vis de fixation (11).

2. Étrier de retenue selon la revendication 1,
**caractérisé en ce que**,
dans la première branche de U (4) et dans la deuxième branche de U (5), il est prévu à chaque fois un trou (12, 13), aligné l'un avec l'autre et destiné à recevoir une vis de serrage (14), dans lequel la position angulaire des deux branches de U (4, 5) l'une par rapport à l'autre peut être modifiée par vissage ou dévissage de la vis de serrage (14).

3. Étrier de retenue selon la revendication 2,
**caractérisé en ce que**,
la deuxième branche de U (5) est coudée vers l'intérieur par rapport au trou (12) dans la première branche de U (4), une cheville (17) destinée à recevoir la vis de serrage (14) étant enfoncée dans le trou (13) dans la deuxième branche de U (5).

4. Étrier de retenue selon la revendication 3,
**caractérisé en ce que**,
la zone de traverse (18) coudée de la deuxième branche de U (5) inclut au niveau de l'extrémité libre des parties en saillie (19) en forme de crampons et dirigées vers l'intérieur.

5. Étrier de retenue selon la revendication 4,
**caractérisé en ce que**,
la zone de traverse (18) coudée est réalisée fendue entre les parties en saillie (19).

6. Étrier de retenue selon une ou plusieurs des revendications 1 à 5,
**caractérisé en ce que**,
pour passer par-dessus la zone de tête épaissie (2) d'une tuile (1), la première branche de U (4) se transforme d'abord en une barre transversale (21) dirigée vers l'extérieur et ensuite et de manière adjacente en une barre terminale (22) orientée parallèlement à la première branche de U (4).
